# EUROPÄISCHE PATENTSCHRIFT

(11) **EP 3 253 581 B1**
(45) Veröffentlichungstag und Bekanntmachung des Hinweises auf die Patenterteilung: **06.04.2022**
(21) Anmeldenummer: 15712071.8
(22) Anmeldetag: 27.02.2015
(51) Int. Cl.: B41J 2/165, B41J 25/34

(54) **SINGLE-PASS-TINTENSTRAHLDRUCKER**
SINGLE PASS INKJET PRINTER
IMPRIMANTE À JET D'ENCRE MONOPASSE

(30) Priorität: 02.02.2015 DE 102015201776
(43) Veröffentlichungstag der Anmeldung: 13.12.2017
(73) Patentinhaber: PadaLuma Ink-Jet Solutions GmbH, 91459 Markt Erlbach (DE)
(72) Erfinder: SCHNEPP, Martin, 90766 Fürth (DE)
(74) Vertreter: FDST Patentanwälte
(86) Internationale Anmeldenummer: PCT/EP2015/054201
(87) Internationale Veröffentlichungsnummer: WO 2016/124256

(56) Entgegenhaltungen:
- EP-A2- 2 821 231
- WO-A1-2011/157282
- WO-A1-2014/185451
- US-A1- 2011 149 003
- US-A1- 2012 092 403

## Beschreibung

Die Erfindung betrifft einen Single-Pass-Tintenstrahldrucker nach dem Oberbegriff des Anspruchs 1. Ein solcher Single-Pass-Tintenstrahldrucker ist aus WO 2014/185451 A1 bekannt.

Während bei einem herkömmlichen Tintenstrahldrucker die auf einem Schlitten montierten Druckköpfe in Querrichtung (Folgenden auch als X-Richtung bezeichnet), zeilenweise Tintentropfen auf das in Laufrichtung (im Folgenden auch als Y-Richtung bezeichnet) diskontinuierlich transportierte Medium sprühen, sind bei einem Single-Pass-Tintenstrahldrucker die Druckköpfe in Druckkopfmodulen der eingangs genannten Art in Querrichtung (X-Richtung) über die gesamte Breite des Druckmediums montiert. Das Druckmedium wird kontinuierlich in Laufrichtung (Y-Richtung) bewegt. Während bei einem konventionellen Tintenstrahldrucker Druckgeschwindigkeiten bis zu 2 m pro Minute erreicht werden, lassen sich mit einem Single-Pass-Tintenstrahldrucker Druckgeschwindigkeiten bis über 50 m pro Minute erzielen. Zum Farbdruck sind bei einem Single-Pass-Tintenstrahldrucker mehrere Druckkopfmodule in Laufrichtung hintereinander montiert. Den Druckkopfmodulen ist dabei jeweils eine Grundfarbe, insbesondere Cyan, Magenta und Gelb sowie ggf. Schwarz, zugeordnet. Für besondere Druckeinsätze sind Druckkopfmodule mit einer Spezialfarbe hinzugefügt.

Ein Single-Pass-Tintenstrahldrucker eignet sich insbesondere für den industriellen Einsatz, bei dem Mengenware bedruckt werden muss, und es somit auf einen hohen Durchsatz ankommt. Ebenso eignet sich ein Single-Pass-Tintenstrahldrucker aufgrund der hohen Druckgeschwindigkeiten zum Bedrucken großflächiger Objekte. Ein Single-Pass-Tintenstrahldrucker eignet sich daher insbesondere für Industrieanwendungen der Möbel- oder Keramikindustrie, wo Bodenbeläge, wie Laminate oder Keramikfliesen, Arbeitsplatten, Profilleisten oder dergleichen mit einem Dekor zu versehen sind. Dabei kommen verschiedenste Tinten zum Einsatz, die beispielsweise widerstandsfähig gegenüber einem späteren Schutzüberzug sind.

Gegenüber herkömmlichen Druckverfahren, wie beispielsweise dem Tiefdruck, kommt der Single-Pass-Tintenstrahldrucker gerade auch bei kleinen Losgrößen zum Einsatz, wo sich die Herstellung einer Druckwalze nicht lohnt. Ein Single-Pass-Tintenstrahldrucker ermöglicht demgegenüber auch eine Individualisierung des Dekors sowie sogenannte "unmögliche" Dekore, die mit Walzen nicht erzielbar sind. Der Single-Pass-Tintenstrahldrucker ist nicht auf eine beständige Wiederholung eines Druckmusters oder Rapports beschränkt, wie dies bei einem Walzendruck der Fall ist.

Ein Druckkopfmodul für einen Single-Pass-Tintenstrahldrucker erreicht in Querrichtung und in der Höhe Abmessungen von mehr als 1 m, wobei eine Tendenz zu noch größeren Druckbreiten und damit zu einer weiteren Vergrößerung der Abmessungen gegeben ist. Die in einem Druckkopfmodul zusammengefassten einzelnen Druckköpfe weisen jeweils Breiten bis zu einigen 10 cm auf. Dabei sind Auflösungen bis zu 600 x 600 dpi (dots per inch) und mehr erreicht. Pro Druckkopf sind hierbei mehrere tausend einzelne Druckdüsen enthalten. Im Druckkopfmodul sind demnach mehrere Druckköpfe angeordnet, die ihrerseits jeweils eine Vielzahl von Druckdüsen enthalten. Insbesondere erstreckt sich das Druckkopfmodul als solches in Querrichtung (X-Richtung) über die gesamte Druckbreite bzw. über die gesamte Breite des Druckmediums.

Mit dem menschlichen Auge sind in einem Druckbild Lageabweichungen von wenigen Mikrometern (µm) sichtbar. Bei den oben genannten Auflösungen liegen die einzelnen Druckdüsen eines Druckkopfes nur einige 10 µm auseinander. Die Größe eines Bild- bzw. Druckpunkts selbst bewegt sich im Bereich von 10 µm. Es wird ersichtlich, dass bei einem Single-Pass-Tintenstrahldrucker mit mehreren in Laufrichtung (Y-Richtung) des Mediums hintereinander angeordneten Druckkopfmodulen eine Justierung der Druckköpfe im Mikrometerbereich notwendig wird, um ein qualitativ hochwertiges Druckbild zu erzeugen. Die Justierung eines Druckkopfmoduls in einem Single-Pass-Tintenstrahldrucker gestaltet sich daher aufwendig. Die Lage der Druckköpfe muss beispielsweise lichtmikroskopisch erfasst und manuell aufwendig eingestellt werden. So ist der Aufbau eines Single-Pass-Tintenstrahldruckers verhältnismäßig langwierig. Auch nach jedem Austausch eines Druckkopfmoduls muss eine Justierung durchgeführt werden. Dies führt zu einer unnötigen Verlängerung der Stillstandszeiten.

Aus der WO 2012/157282 A1 ist ein Single-Pass-Tintenstrahldrucker der eingangs genannten Art bekannt. Dort sind die Druckkopfmodule in hängender, schwerkraftorientierter Ausrichtung in vertikaler Richtung (die vorliegend der Z-Richtung entspricht) in die gerätefeste Druckposition einsetzbar. Mittels einer Hub-SenkVorrichtung werden die Druckkopfmodule, beispielsweise zum Zweck einer Wartung oder eines Austausches, gemeinsam in hängender Ausrichtung in vertikaler Richtung (Z-Richtung) aus der gerätefesten Druckposition am Single-Pass-Tintenstrahldrucker ausgehoben. In der gerätefesten Druckposition sind die Druckkopfmodule im Wesentlichen bezüglich der vertikalen Richtung stehend gelagert. Mit der Formulierung "im Wesentlichen" ist vorliegend mit umfasst, dass bei einem bogenförmigen Verlauf des Druckmediums einzelne der Druckkopfmodule in ihrer gerätefesten Druckposition um einen Polarwinkel gegenüber der Z-Richtung geneigt stehen, so dass die Druckköpfe insbesondere auch in Y-Richtung jeweils parallel zum Druckmedium ausgerichtet sind. In der ausgehobenen Position kann ein Reinigungsmodul unter die Druckkopfmodule eingefahren werden, in das die Druckkopfmodule anschließend abgesenkt werden.

Ähnliche Single-Pass-Tintenstrahldrucker sind auch aus US 2012/0092403 A1 und US 2011/0149003 A1 bekannt.

Bei einer hängenden Anordnung der Druckkopfmodule, wie sie für den Single-Pass-Tintenstrahldrucker entsprechend der WO 2012/157282 A1 offenbart ist, führt die am Schwerpunkt angreifende Schwerkraft zu einer Selbstausrichtung des frei beweglichen Druckkopfmoduls. Beim Einsetzen eines hängenden Druckkopfmoduls in den Single-Pass-Tintenstrahldrucker ist hierdurch bereits eine Grobpositionierung zu der späteren gerätefesten Druckposition gegeben. Insbesondere ist die hängende Ausrichtung beim Einsetzen zu einer Selbstjustierung des Drucckopfmoduls in die gerätefeste Druckposition genutzt, wozu am Single-Pass-Tintenstrahldrucker offene Lagerelemente vorgesehen sind, in die entsprechende Lagerstücke des Druckkopfmoduls beim Einheben unter exakter Ausrichtung einsinken. Eine manuelle Nachjustage ist nicht mehr notwendig. Das Ein- und Ausheben von Druckkopfmodulen gestaltet sich im Vergleich zu anderen Single-Pass-Tintenstrahldruckern einfach, so dass unnötige Stillstandszeiten vermieden sind.

Der Erfindung liegt die Aufgabe zugrunde, für einen Single-Pass-Tintenstrahldrucker der eingangs genannten Art eine möglichst lange Betriebsdauer zu erreichen.

Diese Aufgabe wird erfindungsgemäß dadurch gelöst, dass der Single-Pass-Tintenstrahldrucker der eingangs genannten Art zusätzlich einen Ablagebereich umfasst, in dem eine Anzahl von Druckkopfmodulen in einer jeweiligen Ablageposition im Wesentlichen in Z-Richtung (etwa Vertikalrichtung) stehend und entlang der Z-Richtung reversibel einsetzbar und entnehmbar lagerbar ist, wobei die Druccköpfe von in Ablageposition eingestellten Druckkopfmodulen in einer Schutzabdeckung aufgenommen sind.

Die Erfindung geht dabei in einem ersten Schritt von der Überlegung aus, dass die Druckkopfmodule des angegebenen Single-Pass-Tintenstrahldruckers aufgrund ihrer stehenden Anordnung in Druckposition vergleichsweise einfach im Wesentlichen in vertikaler Richtung (Z-Richtung) ein- und ausgehoben werden können, ohne dass eine Nachjustierung erforderlich ist. Daher ist es möglich, für die Druckkopfmodule im Single-Pass-Tintenstrahldrucker selbst beabstandet zum Druckbereich einen zusätzlichen Ablagebereich zu schaffen, in dem einzelne Druckkopfmodule, sofern kein Druckbetrieb stattfindet oder das jeweilige Drucckopfmodul zum Drucken nicht benötigt wird, geschützt abgestellt sind. An der Ablageposition ist hierzu für jedes Druckkopfmodul eine Schutzabdeckung umfasst, in der die Druckköpfe zum Schutz vor äußeren Einflüssen aufgenommen sind. Insbesondere werden die Druckköpfe der in der Schutzabdeckung aufgenommenen Druckkopfmodule mit einem Schutzgas umspült. Durch die Verwendung eines entsprechenden Schutzgases wird ein Oxidieren und/oder ein Austrocknen und Verkleben der Druckdüsen vermieden. Das Schutzgas ist insbesondere abhängig von der eingesetzten Tinte gewählt. Bevorzugt werden die Druckdüsen mit einem Schutzgas einer Temperatur zwischen 15°C und 30°C, vorteilhaft zwischen 20°C und 24°C, umspült, welches eine relative Feuchtigkeit von 30% bis 80%, vorteilhaft von 45% bis 55 % enthält.

In einem zweiten Schritt erkennt die Erfindung, dass ein leichter Wechsel der Druckkopfmodule zwischen der Druckposition und der Ablageposition dann ermöglicht ist, wenn im Ablagebereich eine der Druckposition entsprechende Lagerung geschaffen ist. Daher sind die Druckkopfmodule im Ablagebereich dem Druckbereich entsprechend in einer jeweiligen Ablageposition ebenso im Wesentlichen in Z-Richtung stehend und entlang der Z-Richtung reversibel einsetzbar und entnehmbar gelagert. Zu einem Wechsel eines Druckkopfmoduls aus seiner Druckposition in die Ablageposition wird dieses im Wesentlichen in vertikaler Richtung aus der Druckposition bzw. aus der entsprechenden Lagerung ausgehoben und hängend und somit schwerkraftorientiert in den Ablagebereich verbracht. Dort wird es entsprechend unter Erreichen seiner Ablageposition eingehoben. In umgekehrter Reihenfolge erfolgt ein ebenso einfacher Wechsel des Druckkopfmoduls aus seiner Ablageposition im Ablagebereich in seine Druckposition im Druckbereich.

Der Ablagebereich ist in X- oder in Y-Richtung zum Druckbereich versetzt. Insbesondere ist eine Hub-Senk-Einrichtung vorgesehen, die für ein- und Ausheben der Druckkopfmodule in Z-Richtung ausgebildet und in Y-Richtung und/oder in X-Richtung entlang des Single-Pass-Tintenstrahldruckers verfahrbar ist. Dadurch ist ein serielles oder paralleles Verfahren der einzelnen Druckkopfmodule zwischen dem Druckbereich und dem Ablagebereich ohne großen Raumbedarf ermöglicht.

In einer einfachen Ausgestaltung ist der Ablagebereich in Y-Richtung zum Druckbereich versetzt. Dabei werden die Druckkopfmodule ohne Änderung ihrer Reihenfolge mittels einer Hub-Senk-Einrichtung in Y-Richtung zwischen dem Druckbereich und dem Ablagebereich seriell verfahren. Ein Austausch einzelner Drucckopfmodule wird bevorzugt im Ablagebereich ermöglicht.

Ganz generell ist vorliegend zur Beschreibung des Sigle-Pass-Tintenstrahldruckers ein orthogonales Koordinatensystem verwendet, wobei die drei Raumrichtungen mit X-, Y- und Z-Richtung bezeichnet sind. Die verwendeten Richtungsangaben beziehen sich auf den positiven Raumsektor. Befindet sich ein Bauteil entlang einer der Raumachsen "oberhalb" eines anderen Bauteils, so ist sein entsprechender Achsabschnitt größer. Umgekehrt ist der Achsabschnitt eines Bauteils kleiner, sofern sich dieses "unterhalb" eines anderen Bauteils bezüglich der genannten Raumachse befindet. Die X-Richtung wird vorliegend auch als Querrichtung bezeichnet. Die Y-Richtung wird auch als Laufrichtung (des Druckmediums) benannt. Die Z-Richtung entspricht im montierten Drucker im Wesentlichen der Vertikalrichtung.

In einer vorteilhaften Ausgestaltung der Erfindung umfasst der Single-Pass-Tintenstrahldrucker eine in Y-Richtung verfahrbare Hub-Senk-Einrichtung, die zu einem durch Schwerkraft frei orientierten Ein- und Ausheben eines Druckkopfmoduls im Wesentlichen in vertikaler Richtung ausgebildet ist. Dazu sind bevorzugt an jedem Druckkopfmodul Montagehilfsmittel vorgesehen, in die entsprechende Befestigungsmittel der Hub-Senk-Einrichtung eingreifen. Die Montagehilfsmittel sind zweckmäßigerweise als Seilbefestigungsmittel ausgebildet.

Während des Ein- und Aushebens hängt das jeweilige Druckkopfmodul insbesondere pendelnd an der Hub-Senk-Einrichtung. Vorteilhaft sind zur Positionierung eines Druckkopfmoduls des Single-Pass-Tintenstrahldruckers im Druckbereich und im Ablagebereich jeweils offene Lager vorgesehen, in die unter einer selbstjustierenden Ausrichtung entsprechende am Druckkopfmodul angeordnete Lagerstücke einsinken. Bevorzugt sind zur Selbstjustierung am Druckkopfmodul und am Single-Pass-Tintenstrahldrucker Fangmittel ausgebildet, über die beim Einheben eine Vororientierung des durch Schwerkraft orientierten aufgehängten Druckkopfmoduls hinsichtlich der angestrebten Druckposition bzw. Ablageposition erfolgt. Die Fangmittel wiederum sind bevorzugt mit einem Fangkeil ausgebildet, der von einem entsprechenden Keilschacht aufgenommen wird. Fangkeil und Keilschacht sind hierbei dem Druckkopfmodul bzw. einer Rahmenkonstruktion des Single-Pass-Tintenstrahldruckers oder umgekehrt zugeordnet.

In einer weiter bevorzugten Ausgestaltung des Single-Pass-Tintenstrahldruckers ist im Ablagebereich eine Reinigungseinrichtung angeordnet, die eine Anzahl von jeweils einer Ablageposition zugeordneten und bevorzugt in X-Richtung verschiebbaren Rakelträgern umfasst, die jeweils eine Anzahl von Rakeln tragen. Mit anderen Worten ist die Reinigungseinrichtung für jedes eingestellte Druckkopfmodul mit einem Rakelträger versehen, durch dessen Bewegung, insbesondere in X-Richtung (Querrichtung), die jeweiligen Druckköpfe von Staub- und Schmutzresten sowie Tintenresten mittels der sich entlang bewegenden Rakeln gereinigt werden. In einer alternativen Ausgestaltung sind die Reinigungseinrichtung und/oder die Rakelträger zu einer Bewegung der Rakeln in Y-Richtung ausgebildet. Die Rakeln sind hierbei bevorzugt wischend, saugend oder blasend ausgestaltet. Die Reinigung geschieht im Single-Pass-Tintenstrahldrucker insbesondere automatisiert, während die Druckkopfmodule in der jeweiligen Ablageposition eingestellt sind. Dazu ist bevorzugt eine Sensoranordnung umfasst, die für jede Ablageposition die Anwesenheit eines eingestellten Druckkopfmoduls indiziert. Der Startvorgang des Reinigungsverfahrens wird eingeleitet, sofern für eine Ablageposition durch die Sensoranordnung ein Anwesenheitssignal erzeugt ist. Eine externe äußere Reinigung der Druckkopfmodule ist nicht erforderlich. Die Intervalle zu einer externen Wartung der Druckkopfmodule können verlängert werden. Zweckmäßigerweise ist von der Reinigungseinrichtung eine Antriebseinrichtung zum Verschieben eines oder jedes Rakelträgers, insbesondere entlang der X-Richtung, umfasst.

Zweckmäßigerweise ist an dem oder jedem Rakelträger für jeden Druckkopf eines eingestellten Druckkopfmoduls genau eine Rakel zugeordnet. Dies ermöglicht eine spezifische Reinigung jedes einzelnen Druckkopfs. Die Verschiebbarkeit des Rakelträgers ist nur für eine Länge zu gewährleisten, die der Länge eines einzelnen Druckkopfs in X-Richtung entspricht.

Um die Reinigungsfunktion auf tatsächlich in die Ablageposition eingestellte Druckkopfmodule zu beschränken, ist es weiter zweckmäßig, wenn die Reinigungseinrichtung an jeder Ablageposition eine separate Antriebseinheit zum Verschieben jeweils eines Rakelträgers umfasst. Die Verschiebebewegung findet dann durch entsprechendes Ansteuern der jeweiligen Antriebseinheit lediglich für den Rakelträger statt, der sich an der Position eines eingestellten Druckkopfmoduls befindet.

In einer weiter vorteilhaften Ausgestaltung ist die oder jede Rakel am jeweiligen Rakelträger in Z-Richtung zwischen einer Reinigungsposition und einer Abstandsposition verstellbar geführt, wobei eine Rakelstelleinrichtung zum Verstellen jeweils einer Rakel zwischen der Reinigungsposition und der Abstandsposition umfasst ist. Diese Ausgestaltung ermöglicht es, für ein in die Ablageposition eingestelltes Druckkopfmodul spezifisch einen zu reinigen Druckkopf auszuwählen, und nur den ausgewählten Druckkopf einer Reinigung zu unterziehen. Hierzu wird die zugeordnete Rakel in Z-Richtung in die Reinigungsposition verstellt, wobei sie insbesondere beim Verschieben in X-Richtung oder in Y-Richtung mit dem Druckkopf in Kontakt steht oder diesem nahe ist. Ist die Rakel in die Abstandsposition verstellt, so ist diese in Z-Richtung zum Druckkopf beabstandet bzw. gegenüber der Reinigungsposition weiter beabstandet. Die in der Abstandsposition verstellte Rakel wischt insofern bei einer Verschiebebewegung des Rakelträgers nicht an dem jeweils zugeordneten Druckkopf entlang, oder ist bei einer saugenden oder blasenden Ausgestaltung weiter vom Druckkopf entfernt. Die Ansteuerung der jeweiligen Rakelstelleinrichtungen erfolgt insbesondere anhand von Signalen, die für jeden Druckkopf separat eine Verschmutzung oder eine Betriebsstörung anzeigen. Ein derartiges Signal wird beispielsweise in den Steuereinheiten der entsprechenden Druckkopfmodule generiert, die eingerichtet sind, die Funktionsfähigkeit der jeweiligen Druckköpfe anhand von gemessenen Parametern beispielsweise in der Tintenzuleitung zu überwachen. Alternativ werden die zu reinigenden Druckköpfe durch Überwachung des Druckbildes festgelegt.

Zweckmäßigerweise ist die oder jede Rakel in der Reinigungsposition entlang einer ersten, sich bevorzugt in X-Richtung, erstreckenden Führungsbahn und in der Abstandsposition entlang einer zweiten, sich bevorzugt in X-Richtung, erstreckenden Führungsbahn zwangsgeführt, wobei die erste Führungsbahn und die zweite Führungsbahn über einen, sich insbesondere in Z-Richtung erstreckenden, Verbindungsabschnitt miteinander verbunden sind, und wobei die jeweilige Rakelstelleinrichtung zu einem schaltbaren Festlegen der eingenommenen Führungsbahn ausgebildet ist. Diese mechanische Ausgestaltung erlaubt ein Verschieben des Rakelträgers insbesondere in X-Richtung, wobei sich jede Rakel entweder in der Reinigungsposition entlang der ersten Führungsbahn oder in der Abstandsposition entlang der zweiten Führungsbahn bewegt. Durch Verstellen der Rakel in Z-Richtung im Bereich des Verbindungsabschnitts ist für die jeweilige Rakel ein Wechsel zwischen den beiden Führungsbahnen und somit ein Wechsel zwischen der Abstandsposition und der Reinigungsposition ermöglicht.

Bevorzugt ist die oder jede Rakel mittels eines Eingriffselements in der ersten Führungsbahn und in der zweiten Führungsbahn geführt. Weiter umfasst dabei die Rakelstelleinrichtung zweckmäßigerweise ein auf das jeweilige Eingriffselement im Verbindungsabschnitt wirkendes Magnetelement. Über das Magnetelement erfolgt ein berührungsloses Schalten der jeweiligen Rakel zwischen den Führungsbahnen. Mit anderen Worten wird es nicht nötig, den insbesondere in X-Richtung verschiebbaren Rakelträger mechanisch mit der Rakelstelleinrichtung zu koppeln, um ein Schalten zwischen der ersten und der zweiten Führungsbahn zu ermöglichen.

Vorteilhafterweise ist vom Single-Pass-Tintenstrahldrucker zusätzlich in X-Richtung zum Ablagebereich versetzt ein Wartungsbereich umfasst, in dem die Druckkopfmodule in einer jeweiligen Wartungsposition im Wesentlichen in Z-Richtung stehend und entlang der Z-Richtung reversibel einsetzbar und entnehmbar lagerbar sind. Mit anderen Worten ist auch im Wartungsbereich eine der Druckposition entsprechende Lagerung für die aufgenommenen Druckkopfmodule geschaffen. Auf diese Weise ist ein einfacher Wechsel von Druckkopfmodulen aus der Ablageposition in die Wartungsposition und umgekehrt möglich. In den Wartungsbereich werden insbesondere solche Druckkopfmodule aufgenommen, die beispielsweise einer externen Wartung unterzogen werden müssen oder die im Single-Pass-Tintenstrahldrucker ausgetauscht werden sollen, da beispielsweise ein Druckkopfmodul zum Bedrucken mit einer hinsichtlich Farbe oder Beschaffenheit anderen Tinte benötigt wird.

In einer weiteren bevorzugten Ausgestaltung des Single-Pass-Tintenstrahldruckers ist im Ablagebereich für das oder jedes Druckkopfmodul jeweils eine in X-Richtung verschiebbare Ablagevorrichtung vorgesehen, in der ein eingestelltes Druckkopfmodul seine Ablageposition einnimmt, wobei die Schutzabdeckung ein Teil der Ablagevorrichtung ist. Der Ablagebereich und der Wartungsbereich sind dabei zweckmäßigerweise derart koppelbar, dass die oder jede Ablagevorrichtung mit eingestelltem Druckkopfmodul in X-Richtung aus dem Ablagebereich auf den Wartungsbereich verschoben werden kann. Mit anderen Worten ist ein in seiner Ablageposition auf der Ablagevorrichtung des Ablagebereichs eingestelltes Drucckopfmodul gemeinsam mit seinem Lager in Querrichtung (X-Richtung) vom Ablagebereich auf den Wartungsbereich und umgekehrt verschiebbar. Eine in Z-Richtung wirkende Hub-Senk-Einrichtung ist zu einem Wechsel eines Druckkopfmoduls aus seiner Ablageposition in die Wartungsposition nicht benötigt. Der Austausch von Druckkopfmodulen ist im Ablagebereich vereinfacht. Zum Austausch oder zur Wartung vorgesehene Druckkopfmodule werden mit entsprechendem Lager zwischen dem Wartungsbereich und dem Ablagebereich verschoben. Da die Lagerung der Druckkopfmodule in der Ablagevorrichtung wiederum der Lagerung im Druckbereich entspricht, wird es insbesondere möglich, die zum Einbau in den Single-Pass-Tintenstrahldrucker vorgesehenen Druckkopfmodule bereits vorab extern zu einer Referenzposition zu justieren.

Bevorzugt umfasst die verschiebbare Ablagevorrichtung die bereits vorbeschriebenen offenen Lager, in die beim Einheben unter einer selbstjustierenden Ausrichtung entsprechende am Druckkopfmodul angeordnete Lagerstücke einsinken. Weiter bevorzugt sind zur Selbstjustierung an der verschiebbaren Ablagevorrichtung Fangmittel ausgebildet, die im Zusammenspiel mit Fangmitteln am Drucckopfmodul eine Vororientierung eines durch Schwerkraft orientierten aufgehängten Druckkopfmoduls hinsichtlich der angestrebten Druckposition bzw. Ablageposition und vorliegend der Wartungsposition erfolgt. Die Fangmittel sind wie bereits beschrieben zweckmäßigerweise mit einem Fangkeil ausgebildet, der von einem entsprechenden Keilschacht aufgenommen wird.

Vorteilhafterweise weisen der Ablagebereich und der Wartungsbereich jeweils Führungselemente zur Führung der oder jeder Ablagevorrichtung auf, wobei die Führungselemente des Ablagebereichs und die Führungselemente des Wartungsbereichs zur Bildung einer in X-Richtung durchgehenden Verschiebebahn aneinander koppelbar sind. Nach erfolgter Kopplung wird das zum Austausch oder zur Wartung vorgesehene Druckkopfmodul unter Mitführung der lagernden Ablagevorrichtung entlang der Führungselemente in einer durchgehenden Verschiebebahn aus dem Ablagebereich in den Wartungsbereich und umgekehrt verschoben. Mit anderen Worten ist die Ablagevorrichtung als solche entlang der Verschiebebahn über die gekoppelten Führungselemente zwischen Ablagebereich und Wartungsbereich geführt verschiebbar.

Zweckmäßigerweise ist der Wartungsbereich als ein mobiler Wartungswagen ausgebildet. Soll ein Druckkopfmodul ausgetauscht, zur Wartung dem Single-Pass-Tintenstrahldrucker entnommen oder dem Ablagebereich zugeführt werden, so wird der Wartungswagen seitlich an den Ablagebereich geführt und mit diesem insbesondere mechanisch gekoppelt. Anschließend wird der Austausch des Druckkopfmoduls durch Verschieben der das Druckkopfmodul lagernden Ablagevorrichtung vorgenommen.

In einer weiter vorteilhaften Ausgestaltung umfasst der Wartungsbereich für eine oder jede eingefahrene Ablagevorrichtung einen Anschlagpuffer und/oder ein Feststellelement. Durch den Anschlagpuffer ist ein mechanischer Versatz eines eingestellten Druckkopfmoduls in seiner Lagerung verhindert, der gegebenenfalls eine unerwünschte Folge eines zu raschen Austausches sein könnte. Durch das Feststellelement wird im Wartungsbereich eine eingefahrene Ablagevorrichtung fixiert, so dass insbesondere mittels eines mobilen Wartungswagens ein sicheres Verbringen des Druckkopfmoduls an einen anderen Ort gegeben ist. Vorteilhafterweise ist im Wartungsbereich auch eine Sensoranordnung umfasst, die die Anwesenheit eines eingestellten Druckkopfmoduls und/oder einer eingefahrenen Ablagevorrichtung sensiert bzw. detektiert.

Ausführungsbeispiele der Erfindung werden anhand einer Zeichnung näher erläutert. Dabei zeigen:
- Fig. 1: im Ausschnitt den Druckbereich eines Single-Pass-Tintenstrahldruckers mit einem in eine gerätefesten Druckposition eingestellten Druckkopfmodul,
- Fig. 2: schematisch einen Single-Pass-Tintenstrahldrucker, der einen Druckbereich, einen Ablagebereich und einen Wartungsbereich umfasst,
- Fig. 3: in einer Teilansicht einen Ablagebereich und einen Wartungsbereich eines Single-Pass-Tintenstrahldruckers, wobei eine zwischen Ablagebereich und Wartungsbereich verschiebbare Ablagevorrichtung umfasst ist,
- Fig. 4: in einer Teilansicht einen Ablagebereich und einen Wartungsbereich eines Single-Pass-Tintenstrahldruckers entsprechend Fig. 3, wobei die verschiebbare Ablagevorrichtung auf den Wartungsbereich verschoben ist,
- Fig. 5: in einer Aufsicht einen Ablagebereich und einen Wartungsbereich eines Single-Pass-Tintenstrahldruckers, wobei ein Druckkopfmodul in eine verschiebbare Ablagevorrichtung im Ablagebereich eingestellt ist,
- Fig. 6: in einer Aufsicht einen Ablagebereich und einen Wartungsbereich eines Single-Pass-Tintenstrahldruckers entsprechend Fig. 5, wobei die Ablagevorrichtung mit eingestelltem Druckkopfmodul auf den Wartungsbereich verschoben ist,
- Fig. 7: in einer vergrößerten Detailansicht eines Ablagebereichs eines Single-Pass-Tintenstrahldruckers eine Reinigungseinrichtung mit einem verschiebbaren Rakelträger,
- Fig. 8: in einer anderen vergrößerten Detailansicht den Ablagebereich eines Single-Pass-Tintenstrahldruckers entsprechend Fig. 7, wobei eine Ablagevorrichtung mit Rakelträger ausgeschoben ist und
- Fig. 9: in einer perspektivischen Teilansicht einen verschiebbaren Rakelträger einer Reinigungseinrichtung entsprechend Fig. 7 und 8.

In Fig. 1 ist in einer dreidimensionalen Darstellung für einen Single-Pass-Tintenstrahldrucker 1 der Druckbereich 2 gezeigt. Zur Orientierung ist ein orthogonales Koordinatensystem mit den drei Raumrichtungen X,Y und Z eingezeichnet.

Entlang einer Laufbahn 3 wird während eines Druckvorgangs ein Druckmedium 4 in Y-Richtung (Laufrichtung) kontinuierlich bewegt. In X-Richtung (Querrichtung) erstreckt sich über das gesamte Druckmedium 4 ein Druckkopfmodul 6, welches im Wesentlichen in Z-Richtung (Vertikalrichtung) stehend gerätefest an einer Rahmenkonstruktion 8 des Single-Pass-Tintenstrahldruckers 1 in ausgerichteter Druckposition gelagert ist.

Das Druckkopfmodul 6 umfasst einen Tragrahmen 10, der sich mit einem Querträger 11 in X-Richtung quer über das Druckmedium 4 erstreckt. Am Querträger 11 des Tragrahmens 10 ist ein Querbügel 12 über zwei Seitenwangen 13 hängend gelagert. Die Lagerung erlaubt hierbei ein Pendeln des Querbügels 12 um eine sich in X-Richtung ausgerichtete Pendelachse. Die Pendelachse verläuft insbesondere durch den Querträger 11 oder knapp unterhalb des Querträgers 11, so dass sich der Schwerpunkt des Querbügels 12 in Z-Richtung unterhalb des Querträgers 11 befindet. Bei einem vertikalen Ausheben des Druckkopfmoduls 6 in Z-Richtung richtet sich der Querbügel 12 durch Schwerkraft orientiert unterhalb des Querträgers 11 aus.

Am Querbügel 12 sind entlang der X-Richtung über das Druckmedium 4 hinweg eine Vielzahl von Druckköpfen 14 angeordnet. Steuerplatinen 15 sowie Versorgungsleitungen für Betriebsmittel oder zur Zufuhr von elektrischer Energie sind am Tragrahmen 10 montiert. Hierdurch ist das auf die Druckköpfe 14 wirkende Gewicht von Komponenten des Druckkopfmoduls 6 reduziert. Eine gewichtsbedingte Verformung des Querbügels 12 und damit eine unerwünschte Verlagerung der Druckköpfe 14 gegenüber der justierten Druckposition sind verhindert. Dies erlaubt es, die Dimension des Druckkopfmoduls 6 entlang der X-Richtung gegenüber dem Stand der Technik zu vergrößern. Der Querbügel 12 des in Fig. 1 dargestellten Single-Pass-Tintenstrahldruckers 1 hat beispielsweise in X-Richtung eine Länge von über 2,5 m.

Über eine im Detail nicht dargestellte Multikupplung ist am Querträger 11 des Tragrahmens 10 ein Kopplungsmodul 16 an- und entkoppelbar. Die Multikupplung wird hierbei über einen dem Kopplungsmodul 16 aufgesetzten elektrischen Motor 17 betrieben. Beispielsweise treibt der Motor 17 Schraubverbindungen an, über die das Kopplungsmodul 16 und der Querträger 11 miteinander unter gleichzeitigem Verbinden von Versorgungsleitungen, Steuerleitungen und/oder elektrischen Leitungen gekoppelt werden. Beim Ankuppeln nähern sich der Querträger 11 und das Kopplungsmodul 16 einander an. Während des Entkuppelns bewegen sich der Querträger 11 und das Kopplungsmodul 16 voneinander weg. Das Kopplungsmodul 16 ermöglicht ein einfaches Anschließen des Druckkopfmoduls 6 an die Versorgungs- und Steuerleitungen des Single-Pass-Tintenstrahldruckers 1.

Zum Ausheben und Einheben des Druckkopfmoduls 6 in Z-Richtung (Vertikalrichtung) sind weiter am Kopplungsmodul 16 Montagehilfsmittel 19 angeordnet, die beispielsweise als Seilbefestigungsmittel ausgebildet sind. An den Montagehilfsmitteln 19 werden Seilenden einer nicht dargestellten Hub-Senk-Einrichtung gekoppelt. Durch Verändern der Seillänge mittels der Hub-Senk-Einrichtung wird das Druckkopfmodul 6 zu einem Ein- oder Ausbau angehoben oder abgesenkt. Ferner sind auf dem Kopplungsmodul 16 zwei Tintenreservoire 20 montiert, wobei über die ebenfalls mittels der Multikupplung gekoppelten Versorgungsleitungen die Druckköpfe 14 während des Druckbetriebs mit Tinte versorgt werden.

Der Querträger 11 des Druckkopfmoduls 6 weist zwei sich seitlich in X-Richtung bis über die Rahmenkonstruktion 8 erstreckende Tragarme 22 auf. Über hier nicht näher erkennbare Auflagemittel 24 sind die Tragarme 22 und damit der das wesentliche Gewicht des Druckkopfmoduls 6 tragende Tragrahmen 10 einer beidseitig ausgebildeten Tragkonstruktion 25 aufgelegt, die ihrerseits an der Rahmenkonstruktion 8 des Single-Pass-Tintenstrahldruckers 1 montiert ist. Aus Gründen der Übersichtlichkeit ist hierbei lediglich die in Fig. 1 rechte Tragkonstruktion 25 gezeichnet.

Das über die Auflagemittel 24 auf den Tragkonstruktionen 25 abgelegte Drucckopfmodul 6 ist bereits durch Schwerkraft orientiert entsprechend der vorgesehenen Druckposition ausgerichtet. Dazu sind die Tragarme 22 bezüglich des Querträgers 11 vertikal nach oben geführt. Entsprechend kann das Druckkopfmodul 6 in vertikaler Richtung leicht dem Single-Pass-Tintenstrahldrucker 1 ein- und ausgehoben werden. Die Auflagemittel 24 sind an den Tragarmen 22 jeweils auf einem Auflager 27 der Tragkonstruktion 25 abgelegt. Das Auflager 27 ist in einer Detailansicht vergrößert dargestellt. Jedes Auflager 27 umfasst eine ebene Auflagefläche 28, die in einem Kugelgelenk drehbeweglich montiert ist. Durch das Gewicht des abgelegten Tragrahmens 10 orientiert sich die Auflagefläche 28 des Auflagers 27 im Kugelgelenk, so dass auch im Falle eines in der Druckposition gegebenenfalls gewünschten Neigungswinkels des Druckkopfmoduls 6 stets eine flächige Auflage zwischen den Auflagemitteln 24 und dem Auflager 27 gegeben ist.

An den unteren Enden der Seitenwangen 13 des pendelnd aufgehängten Querbügels 12 sind jeweils Lagerstücke 30 montiert. Beim Einheben des bereits durch Schwerkraft vororientierten Druckkopfmoduls 6 werden die Lagerstücke 30 mittels jeweiliger Fangmittel 32 gegenüber entsprechenden Lagerpfannen von offenen Lagern 34 feinjustiert. Die Fangmittel 32 sind hierbei jeweils als eine Kombination aus einem Fangkeil und einem diesen aufnehmenden Keilschacht ausgebildet. Die Lagerstücke 30 sind beispielsweise als Kugelzapfen ausgebildet. Die Lagerpfannen der beidseitig der Laufbahn 3 an der Rahmenkonstruktion angeordneten offenen Lager 34 sind dazu bevorzugt als Kegel-, Kugel- oder Prismenpfannen ausgebildet. Dabei ist weiter bevorzugt eines der offenen Lager 34 bezüglich der X-Richtung als ein Festlager und das andere der offenen Lager 34 als ein Loslager ausgebildet. Mithin ist beispielsweise eine Lagerkombination mit einer Kugel- oder Kegelpfanne auf der einen und mit einer Prismenpfanne auf der anderen Seite des Druckkopfmoduls 6 gebildet. Eine sich in X-Richtung erstreckende Prismenpfanne erlaubt eine Verschiebbarkeit in X-Richtung, während die Y-Koordinate und die Z-Koordinate festgelegt sind. Durch eine derartige Fest-Los-Lagerkombination in den offenen Lagern 34 ist ein Längenversatz des Druckkopfmoduls 6 in X-Richtung aufgrund einer Temperaturwechselbeanspruchung definiert aufgenommen. Insbesondere ist ein schleichender Versatz des Druckkopfmoduls in X-Richtung verhindert, da sowohl eine Längenausdehnung als auch eine Längenkontraktion definiert durch stets dasselbe der Lager 34, nämlich durch das Loslager, aufgenommen ist.

Zur Festlegung der gerätefesten Druckposition des in den Single-Pass-Tintenstrahldrucker 1 aufgenommenen Druckkopfmoduls 6 ist an einer Seitenwange 13 des Querbügels 12 ein Anschlagstück 36 montiert. Das Anschlagstück 36 ist zu einer Anschlagfläche 38 der Rahmenkonstruktion 8 definiert. Beim Einheben des Druckkopfmoduls 6 wird über das Anschlagstück 36 und die Anschlagfläche 38 der Neigungs- oder Polarwinkel des Druckkopfmoduls 6 in der gerätefesten Druckposition definiert.

Fig. 2 zeigt in einer Aufsicht von oben schematisch den gesamten Aufbau eines Single-Pass-Tintenstrahldruckers 1 entsprechend Fig. 1. Man erkennt in der Aufsicht den in Fig. 1 dargestellten Druckbereich 2, wobei in Y-Richtung (Laufrichtung) des Druckmediums 4 hintereinander beispielhaft drei Druckkopfmodule 6 jeweils an ihrer entsprechenden Druckposition 47 eingehoben sind. Jedes der in den Druckbereich 2 eingehobenen Druckkopfmodule 6 ist hierbei zum Bedrucken des Druckmediums 4 mit einer spezifischen Farbe bzw. Tinte vorgesehen.

In Y-Richtung beabstandet zum Druckbereich 2 umfasst der Single-Pass-Tintenstrahldrucker 1 weiter einen Ablagebereich 40, in dem zu Reinigungszwecken oder zum Schutz der Druckköpfe Druckkopfmodule 6 aus dem Druckbereich 2 mittels einer hier nicht dargestellten Hub-Senk-Einrichtung nach einem Ausheben in vertikaler Richtung durch Verfahren in Y-Richtung und anschließendem Absenken eingebracht werden können. Vorliegend sind drei Druckkopfmodule 6 in ihrer jeweiligen Ablageposition 49 in den Ablagebereich 40 eingehoben.

Zu einer externen Wartung oder zum Austausch von einzelnen Druckkopfmodulen 6 umfasst der Single-Pass-Tintenstrahldrucker 1 weiter einen Wartungsbereich 45, der in X-Richtung seitlich des Ablagebereichs 40 angeordnet ist. Der Wartungsbereich 45 ist beispielsweise als ein mobiler Wartungswagen 51 ausgebildet, der insbesondere in Y-Richtung verfahrbar ausgebildet ist und an den Ablagebereich 40 gekoppelt werden kann. Einzelne Druckkopfmodule 6 werden durch seitliches Ein- oder Ausschieben zwischen dem Ablagebereich 40 und dem Wartungsbereich 45 gewechselt. Die sich im Wartungsbereich 45 in jeweiliger Wartungsposition 50 befindlichen Druckkopfmodule 6 werden durch Verfahren des Wartungswagens 51 an einen anderen Ort zum Zwecke einer Inspektion oder eines Austausches verbracht.

In Fig. 3 ist in einer dreidimensionalen Ansicht der Ablagebereich 40 und der Wartungsbereich 45 des Single-Pass-Tintenstrahldruckers 1 in einer beispielhaften Ausgestaltung dargestellt. Der Wartungsbereich 45 ist als ein verfahrbarer Wartungswagen 51 ausgestaltet. In der dargestellten Situation ist weder im Ablagebereich 40 noch im Wartungsbereich 45 ein Druckkopfmodul 6 eingehoben.

Am Ablagebereich 40 ist eine Rahmenkonstruktion 52 erkennbar. An jeder Ablageposition 49 des Ablagebereichs 40 ist eine Schutzabdeckung 53 zum Abdecken der Druckköpfe aufgenommener Druckkopfmodule 6 ausgebildet. Die Schutzabdeckung 53 ist jeweils fester Bestandteil einer in X-Richtung verschiebbaren Ablagevorrichtung 54, die ihrerseits jeweils die entsprechend dem Druckbereich 2 (siehe Fig. 1) ausgebildete Tragkonstruktionen 25 einschließlich der Auflager 27 und der Fangmittel 32 aufweist. Aus dem Druckbereich 2 bzw. aus ihrer dortigen Druckposition 47 in vertikaler Richtung ausgehobene Druckkopfmodule 6 können entsprechend in die jeweilige Ablagevorrichtung 54 unter entsprechender Ausrichtung eingehoben werden. Dabei liegen entsprechend die Auflagemittel 24 der Druckkopfmodule 6 den entsprechenden Auflagern 27 der jeweiligen Ablagevorrichtungen 54 auf. Die Lagerstücke 30 eingehobener Druckkopfmodule 6 sind in den entsprechenden offenen Lagern 34 positioniert. Lediglich Anschlagflächen 38 zur Neigung eingehobener Druckkopfmodule 6 über deren entsprechende Anschlagstücke 36 sind in den Ablagevorrichtungen 54 nicht vorgesehen. Eingehobene Druckkopfmodule 6 stehen in der jeweiligen Ablageposition 49 in vertikaler Richtung ausgerichtet.

Jede der im dargestellten Ausführungsbeispiel vier Ablagevorrichtungen 54 ist an der Rahmenkonstruktion 52 mittels Führungselementen 57 in X-Richtung verschiebbar geführt. Die Führungselemente 57 des Ablagebereichs 40 sind mit entsprechenden Führungselementen 57 des Wartungswagens 51 zu einer durchgehenden Verschiebebahn 60 entlang der X-Richtung koppelbar, sofern der Wartungswagen 51 in Y-Richtung entsprechend gegenüber dem Ablagebereich 40 positioniert ist. Zusätzlich zu den Führungselementen 57 weist der Wartungswagen 51 Haltebügel 62 auf, die zur Ablage von Abdeckblechen eines aufgenommenen Druckkopfmoduls 6 dienen. Derartige nicht dargestellte Abdeckbleche sind den Druckkopfmodulen 6 entsprechend Fig. 1 an den dort offenen Seiten zum Abdecken des Innenraums und zur mechanischen Stabilisierung montiert. Dies kann insbesondere auch den Fig. 5 und 6 (siehe Bezugszeichen 66) entnommen werden.

Über die gemeinsam gebildete durchgehende Verschiebebahn 60 kann eine Ablagevorrichtung 54 mit eingehobenem Druckkopfmodul 6 aus dem Ablagebereich 40 in den Wartungsbereich 45 und umgekehrt verschoben werden. Jedes eingehobene Druckkopfmodul 6 ist separat aus- oder einschiebbar. Zum Begrenzen der Verschiebebewegung einer Ablagevorrichtung 54 ist am Wartungswagen 51 ein Anschlagpuffer 63 endseitig montiert.

Im Ablagebereich 40 des dargestellten Single-Pass-Tintenstrahldruckers 1 ist weiter eine Reinigungseinrichtung 64 ausgebildet. Die Reinigungseinrichtung 64 umfasst hierbei eine Mehrzahl von einzelnen Rakeln 65, die von unten gegen die Druckköpfe eingestellter Druckkopfmodule 6 gerichtet sind. Die Rakeln 65 sind ebenfalls Teil der verschiebbaren Ablagevorrichtung 54 und sind über eine Rakelantriebseinrichtung (Bezugszeichen 87 in Fig. 8) in X-Richtung in einer Hin- und Herbewegung verschiebbar.

In Fig. 4 ist der Ablagebereich 40 und der Wartungsbereich 45 des Single-Pass-Tintenstrahldruckers 1 entsprechend Fig. 3 in einer dreidimensionalen Ansicht dargestellt. Gegenüber Fig. 3 ist nun jedoch in Fig. 4 eine der Ablagevorrichtungen 54 in X-Richtung entlang der mittels der Führungselemente 57 des Ablagebereichs 40 und des Wartungsbereichs 45 gebildeten Verschiebebahn 60 auf den Wartungswagen 51 ausgeschoben. Die ausgeschobene Ablagevorrichtung 54 schlägt hierbei an dem Anschlagpuffer 63 des Wartungswagens 51 an. Man erkennt insbesondere, dass die Ablagevorrichtung 54 einschließlich der Tragkonstruktionen 25, der Fangmittel 32, der offenen Lager 34 und der Rakeln 65 auf den Wartungswagen 51 verschoben ist. Die Rakeln 65 sind insbesondere im Inneren der Schutzabdeckung 53 montiert.

In den Fig. 5 und 6 sind der Ablagebereich 40 und der Wartungsbereich 45 eines Single-Pass-Tintenstrahldruckers 1 entsprechend den Fig. 3 und 4 aus einer anderen Perspektive, nämlich aus einer Blickrichtung in Y-Richtung (Laufrichtung) gezeigt. Im Unterschied zu den Fig. 3 und 4 ist nun jedoch ein Druckkopfmodul 6 entsprechend Fig. 1 in eine jeweilige Ablagevorrichtung 54 eingehoben. Vom Druckkopfmodul 6 sind insbesondere die seitlichen Tragarme 22, das Kopplungsmodul 16, der Motor 17 und das Anschlagstück 36 erkennbar. Die Auflager 27 des Druckkopfmoduls 6 liegen der Auflagefläche 28 der beidseits angeordneten Tragkonstruktionen 25 auf. Die Lagerstücke 30 sind in dem entsprechenden offenen Lager 34 der Ablagevorrichtung 54 aufgenommen. Das Druckkopfmodul 6 ist in den Fig. 5 und 6 mit eingesetzten Abdeckblechen 66 dargestellt.

In Fig. 5 ist das Druckkopfmodul 6 mit Ablagevorrichtung 54 im Ablagebereich 40 positioniert. Im Fig. 6 ist die Ablagevorrichtung 54 mit aufgenommenem Drucckopfmodul 6 auf den Wartungswagen 51 ausgeschoben. Der Anschlag gegenüber dem Anschlagpuffer 63 ist erkennbar.

Fig. 7 zeigt teils im Querschnitt und teils in Aufsicht ein Detail der Reinigungseinrichtung 64. In diesem Detail wird insbesondere die Lagerung der Rakeln 65 zum Reinigen der Druckköpfe eingestellter Druckkopfmodule 6 ersichtlich.

Jeder Rakel 65 der Reinigungseinrichtung 64 ist eine Rakelstelleinrichtung 67 zugeordnet. Jede Rakelstelleinrichtung 67 umfasst ein Stellelement 68, welches beispielsweise als ein Magnetelement 81 ausgebildet ist. Die Rakeln 65 sind gemeinsam auf einem in X-Richtung in einer Hin- und Herbewegung verschiebbaren Rakelträger 70 montiert. Entsprechende Führungsrollen 71 dazu sind erkennbar. Gegenüber dem Rakelträger 70 sind die Rakeln 65 wiederum jeweils mittels eines Tragelements 73 in Z-Richtung verschiebbar gelagert. Das Tragelement 73 jeder Rakel 65 ist dazu mittels eines jeweiligen Eingriffselements 74 jeweils entweder in einer sich in X-Richtung erstreckenden ersten Führungsbahn 77 oder in einer sich in X-Richtung erstreckenden zweiten Führungsbahn 78 geführt. Beide Führungsbahnen 77, 78 sind über einen sich im Wesentlichen in Z-Richtung erstreckenden Verbindungsabschnitt 80 miteinander gekoppelt. Der Rakelträger 70 bewegt sich während eines Reinigungsvorgangs gegenüber den Komponenten der Reinigungseinrichtung 64 relativ in X-Richtung.

Vorliegend befindet sich die dargestellte Rakel 65 in einer Abstandsposition A, wobei das Eingriffselement 74 in der zweiten Führungsbahn 78 geführt ist. Wird der Rakelträger 70 in X-Richtung bewegt, so verbleibt die Rakel 65 bezüglich der Z-Richtung in einer Abstandsposition gegenüber dem Druckkopf 14 eines eingestellten Druckkopfmoduls 6. Die Rakel 65 ist vom jeweils zugeordneten Druckkopf 14 weiter beabstandet als in der Reinigungsposition.

Das Tragelement 73 ist gegenüber dem Rakelträger 70 in Z-Richtung vorgespannt. Fluchtet während der Reinigungsbewegung das Tragelement 73 mit dem Stellelement 68, ohne dass dieses aktiviert ist, so wird das Eingriffselement 74 aufgrund der mechanischen Vorspannung entlang des Verbindungsabschnitts 80 nach oben gezogen. Bei einer Rückbewegung des Rakelträgers 70 befindet sich dann die Rakel 65 in der Reinigungsposition R, wobei das Eingriffselement 74 in der ersten Führungsbahn 77 geführt ist. Mit anderen Worten ist die Reinigungsposition R die mechanisch vordefinierte Position der Rakel 65. Soll eine Rakel 65 in die Abstandsposition A gebracht werden, so wird während der Reinigungsbewegung das Stellelement 68 bzw. beispielhaft das Magnetelement 81 aktiviert, wenn das Tragelement 73 fluchtet. Auf diese Weise wird das Eingriffselement 74 über den Verbindungsabschnitt 80 entgegen der mechanischen Vorspannung in die zweite Führungsbahn 78 verbracht bzw. verbleibt dort, so dass die Abstandsposition A während der Reinigungsbewegung des Rakelträgers 70 (eine Hin- und Herbewegung in X-Richtung) gegeben ist. Das aktivierte Magnetelement 81 wirkt auf ein entsprechend ferri- oder ferromagnetisches Materialelement am Tragelement 73 entgegen der mechanischen Vorspannung.

Die dargestellte Reinigungseinrichtung 64 ermöglicht es, jede Rakel 65 separat zwischen einer Reinigungsposition R, in der die Rakel 65 nahe am Druckkopf 14 eines eingestellten Druckkopfmoduls 6 ist, bevorzugt den Druckkopf 14 berührt, und einer Abstandsposition A, in der die Rakel 65 vom Druckkopf 14 weiter beabstandet ist, zu schalten. Ist jedem Druckkopf 14 eines eingestellten Druckkopfmoduls 6 eine Rakel 65 zugeordnet, so wird es möglich, jeden Druckkopf 14 separat zu einer Reinigung anzusteuern.

In Fig. 8 werden in einer Aufsicht Details des Ablagebereichs 40 und insbesondere der verschiebbaren Ablagevorrichtungen 54 ersichtlich. Deutlich erkennbar ist die Schutzabdeckung 53 einer eingeschobenen Ablagevorrichtung 54. Die vordere Ablagevorrichtung 54 (in Fig. 8 unten) ist ausgeschoben.

Jede Ablagevorrichtung 54 umfasst einen sich in X-Richtung verschiebbaren Rakelträger 70, der eine Mehrzahl von darauf entsprechend Fig. 7 gelagerten Rakeln 65 trägt. Zum Verschieben des Rakelträgers 70 in einer Hin- und Herbewegung entlang der X-Richtung ist jeweils eine Rakelantriebseinrichtung 87 zugeordnet. Dazu ist beispielsweise ein elektrischer Motor vorgesehen, der über einen Spindelantrieb unmittelbar auf den Rakelträger 70 wirkt. An der eingeschobenen Ablagevorrichtung 54 ist in Fig. 8 weiter deutlich das linke offene Lager 34 zu erkennen, welches eine Kegelpfanne zur Aufnahme eines als Kugelzapfen ausgebildeten Lagerstücks 30 eines eingestellten Druckkopfmoduls 6 umfasst. Weiter ist ein Teil der Tragkonstruktion 25 und der Fangmittel 32 (vorliegend der Fangkeil) erkennbar.

Wird die Ablagevorrichtung 54 in X-Richtung entlang der Führungselemente 57 verschoben (eine entsprechende Führungsrolle 85 ist in den Fig. 7 und 8 dargestellt), so verbleiben im Ablagebereich 40 von der Reinigungseinrichtung 64 die entsprechenden Stellelemente 68 bzw. Magnetelemente 81. Ein eingestelltes Druckkopfmodul 6 verbleibt sicher und stabil positioniert auf der Ablagevorrichtung 54, wobei die Druckköpfe 14 weiterhin sicher geschützt in der Schutzabdeckung 53 verbleiben. Die Rakelstelleinrichtung 67 ist entkoppelt. Bei eingefahrener Ablagevorrichtung 54 wirkt diese durch den Boden der Schutzabdeckung 53 hindurch.

In Fig. 9 ist einer Detailansicht der Rakelträger 70 dargestellt. Man erkennt nun deutlich das Tragelement 73 sowie das an diesem montierte Eingriffselement 74, welches entsprechend Fig. 7 in den Führungsbahnen 77, 78 zwangsgeführt ist. Über ein Federelement 88 ist das Tragelement 73 gegenüber dem Rakelträger 70 nach oben vorgespannt. Führungsrollen 71, deren Rotationsachsen sich in Z-Richtung und in Y-Richtung erstrecken, sind ebenfalls gut erkennbar.

### Bezugszeichenliste

- 1: Single-Pass-Tintenstrahldrucker
- 2: Druckbereich
- 3: Laufbahn
- 4: Druckmedium
- 6: Druckkopfmodul
- 8: Rahmenkonstruktion
- 10: Tragrahmen
- 11: Querträger
- 12: Querbügel
- 13: Seitenwange
- 14: Druckköpfe
- 15: Steuerplatine
- 16: Kopplungsmodul
- 17: Motor
- 19: Montagehilfsmittel
- 20: Tintenreservoir
- 22: Tragarm
- 24: Auflagemittel
- 25: Tragkonstruktion
- 27: Auflager
- 28: Auflagefläche
- 30: Lagerstück
- 32: Fangmittel
- 34: offenes Lager
- 36: Anschlagstück
- 38: Anschlagfläche
- 40: Ablagebereich
- 45: Wartungsbereich
- 47: Druckposition
- 49: Ablageposition
- 50: Wartungsposition
- 51: Wartungswagen
- 52: Rahmenkonstruktion
- 53: Schutzabdeckung
- 54: Ablagevorrichtung
- 57: Führungselement
- 60: Verschiebebahn
- 62: Haltebügel
- 63: Anschlagpuffer
- 64: Reinigungseinrichtung
- 65: Rakel
- 66: Abdeckblech
- 67: Rakelstelleinrichtung
- 68: Stellelement
- 70: Rakelträger
- 71: Führungsrolle
- 73: Tragelement
- 74: Eingriffselement
- 77: erste Führungsbahn
- 78: zweite Führungsbahn
- 80: Verbindungsabschnitt
- 81: Magnetelement
- 85: Führungsrolle
- 87: Rakelantriebseinrichtung
- 88: Federelement

- R: Reinigungsposition
- A: Abstandsposition

## Patentansprüche

1. Single-Pass-Tintenstrahldrucker (1) mit einer Laufbahn (3) zum Führen eines Druckmediums in Y-Richtung sowie mit einer Mehrzahl von in Y-Richtung hintereinander angeordneten Druckkopfmodulen (6), die sich jeweils mit einer Mehrzahl von Druckköpfen (14) in X-Richtung quer über die Laufbahn (3) erstrecken, und mit einem Druckbereich (2), in dem die Druckkopfmodule (6) in einer jeweiligen Druckposition (47) im Wesentlichen in Z-Richtung stehend lagerbar sind, wobei zusätzlich zum Druckbereich (2) ein Ablagebereich (40) umfasst ist, der in X- oder in Y-Richtung zu dem Druckbereich (2) versetzt ist, und in dem eine Anzahl von Druckkopfmodulen (6) in einer jeweiligen Ablageposition (49) im Wesentlichen in Z-Richtung stehend lagerbar ist, wobei die Druckköpfe (14) von in Ablageposition (49) eingestellten Druckkopfmodulen (6) in einer Schutzabdeckung (53) aufgenommen sind,
**dadurch gekennzeichnet,**
- **dass** die Druckkopfmodule (6) reversibel durch Einheben im Wesentlichen in Z-Richtung in ihre jeweiligen Druckposition (47) einsetzbar und durch Ausheben im Wesentlichen in Z-Richtung aus ihrer jeweiligen Druckposition (47) entnehmbar sind, und
- **dass** die Druckkopfmodule (6) reversibel durch Einheben im Wesentlichen in Z-Richtung in ihre jeweiligen Ablageposition (49) einsetzbar und durch Ausheben im Wesentlichen in Z-Richtung aus ihrer jeweiligen Ablageposition (49) entnehmbar sind.

2. Single-Pass-Tintenstrahldrucker (1) nach Anspruch 1,
**dadurch gekennzeichnet,**
**dass** im Ablagebereich (40) eine Reinigungseinrichtung (64) angeordnet ist, die eine Anzahl von jeweils einer Ablageposition (49) zugeordneten, insbesondere in X-Richtung, verschiebbaren Rakelträgern (70) umfasst, die jeweils eine Anzahl von Rakeln (65) tragen.

3. Single-Pass-Tintenstrahldrucker (1) nach Anspruch 2,
**dadurch gekennzeichnet,**
**dass** an dem oder jedem Rakelträger (70) für jeden Druckkopf (14) eines eingestellten Druckkopfmoduls (6) genau eine Rakel (65) zugeordnet ist.

4. Single-Pass-Tintenstrahldrucker (1) nach Anspruch 2 oder 3,
**dadurch gekennzeichnet,**
**dass** die Reinigungseinrichtung (64) eine Antriebseinrichtung (87) zum Verschieben eines oder jedes Rakelträgers (70), insbesondere entlang der X-Richtung, umfasst.

5. Single-Pass-Tintenstrahldrucker (1) nach Anspruch 4,
**dadurch gekennzeichnet,**
**dass** die Reinigungseinrichtung (64) an jeder Ablageposition (49) eine Antriebseinheit zum Verschieben jeweils eines Rakelträgers (70) umfasst.

6. Single-Pass-Tintenstrahldrucker (1) nach einem der Ansprüche 2 bis 5,
**dadurch gekennzeichnet,**
**dass** die oder jede Rakel (65) am jeweiligen Rakelträger (70) in Z-Richtung zwischen einer Reinigungsposition (R) und einer Abstandsposition (A) verstellbar geführt ist, und dass eine Rakelstelleinrichtung (67) zum Verstellen jeweils einer Rakel (65) zwischen der Reinigungsposition (R) und der Abstandsposition (A) umfasst ist.

7. Single-Pass-Tintenstrahldrucker (1) nach Anspruch 6,
**dadurch gekennzeichnet,**
**dass** die oder jede Rakel (65) in der Reinigungsposition (R) entlang einer ersten, sich insbesondere in X-Richtung erstreckenden, Führungsbahn (77) und in der Abstandsposition (A) entlang einer zweiten, sich insbesondere in X-Richtung, erstreckenden Führungsbahn (78) zwangsgeführt ist, wobei die erste Führungsbahn (77) und die zweite Führungsbahn (78) über einen Verbindungsabschnitt (80) miteinander verbunden sind, und wobei die jeweilige Rakelstelleinrichtung (67) zu einem schaltbaren Festlegen der eingenommenen Führungsbahn (77, 78) ausgebildet ist.

8. Single-Pass-Tintenstrahldrucker (1) nach Anspruch 7,
**dadurch gekennzeichnet,**
**dass** die oder jede Rakel (65) mittels eines Eingriffselements (74) in der ersten Führungsbahn (77) und in der zweiten Führungsbahn (78) geführt ist, und dass die Rakelstelleinrichtung (67) ein auf das jeweilige Eingriffselement (74) im Verbindungsabschnitt (80) wirkendes Magnetelement (81) umfasst.

9. Single-Pass-Tintenstrahldrucker (1) nach einem der vorhergehenden Ansprüche,
**dadurch gekennzeichnet,**
**dass** zusätzlich in X-Richtung zum Ablagebereich (40) versetzt ein Wartungsbereich (45) umfasst ist, in dem die Druckkopfmodule (6) in einer jeweiligen Wartungsposition (50) im Wesentlichen in Z-Richtung stehend und entlang der Z-Richtung reversibel einsetzbar und entnehmbar lagerbar sind.

10. Single-Pass-Tintenstrahldrucker (1) nach Anspruch 9,
**dadurch gekennzeichnet,**
**dass** der Ablagebereich (40) für das oder jedes Druckkopfmodul (6) jeweils eine in X-Richtung verschiebbare Ablagevorrichtung (54) vorsieht, in der ein eingestelltes Druckkopfmodul (6) seine Ablageposition (49) einnimmt, wobei die Schutzabdeckung (53) ein Teil der Ablagevorrichtung (54) ist, und dass der Ablagebereich (40) und der Wartungsbereich (45) derart koppelbar sind, dass die oder jede Ablagevorrichtung (54) mit eingestelltem Drucckopfmodul (6) in Z-Richtung aus dem Ablagebereich (40) auf den Wartungsbereich (45) verschoben werden kann.

11. Single-Pass-Tintenstrahldrucker (1) nach Anspruch 10,
**dadurch gekennzeichnet**
**dass** der Ablagebereich (40) und der Wartungsbereich (45) jeweils Führungselemente (57) zur Führung der oder jeder Ablagevorrichtung (54) aufweisen, wobei die Führungselemente (57) des Ablagebereichs (40) und die Führungselemente (57) des Wartungsbereichs (45) zur Bildung einer in X-Richtung durchgehenden Verschiebebahn (60) aneinander koppelbar sind.

12. Single-Pass-Tintenstrahldrucker (1) nach Anspruch 10 oder 11,
**dadurch gekennzeichnet,**
**dass** der Wartungsbereich (45) als ein mobiler Wartungswagen (51) ausgebildet ist.

13. Single-Pass-Tintenstrahldrucker (1) nach einem der Ansprüche 10 bis 12,
**dadurch gekennzeichnet,**
**dass** der Wartungsbereich (45) für eine oder jede eingefahrene Ablagevorrichtung (54) einen Anschlagpuffer (63) und ein Feststellelement umfasst.

## Claims

1. Single-pass inkjet printer (1) with a running track (3) for guiding a print medium in an Y-direction and with a plurality of print head modules (6), which are arranged behind one another in the Y-direction and each extend with a plurality of print heads (14) in an X-direction transversely over the running track (3), and with a printing region (2), in which the print head modules (6) can be mounted such that they stand upright in a respective printing position (47) substantially in an Z-direction, wherein, in addition to the printing region (2), a storage region (40) is comprised, which is offset in the X- or Y-direction with respect to the printing region (2), and in which a number of print head modules (6) can be mounted such that they stand upright in a respective storage position (49) substantially in the Z-direction, wherein the print heads (14) of print head modules (6) placed in the storage position (49) are received in a protective cover (53),
**characterized in**
- **that** the print head modules (6) can be inserted reversibly into their respective printing position (47) by being placed substantially in the Z direction and can be removed from their respective printing position (47) by being raised substantially in the Z direction, and
- **that** the print head modules (6) can be inserted reversibly into their respective storage position (49) by being placed in substantially the Z-direction and can be removed from their respective storage position (49) by being raised substantially in the Z-direction.

2. Single-pass inkjet printer (1) according to claim 1,
**characterized in**
**that** a cleaning device (64) is arranged in the storage region (40), said cleaning device (64) comprising a number of doctor blade carriers (70), each of which is assigned to a storage position (49), wherein the doctor blade carriers (70) are displaceable, in particular in the X direction, and wherein each doctor blade carriers (70) carries a number of doctor blades (65).

3. Single-pass inkjet printer (1) according to claim 2,
**characterized in**
**that** precisely one doctor blade (65) is assigned to the or each doctor blade carrier (70) for each print head (14) of a placed print head module (6).

4. Single-pass inkjet printer (1) according to claim 2 or 3,
**characterized in**
**that** the cleaning device (64) comprises a drive device (87) for displacing one or each doctor blade carrier (70), in particular along the X-direction.

5. Single-pass inkjet printer (1) according to claim 4,
**characterized in**
**that** the cleaning device (64) comprises a drive unit at each storage position (49) for displacing respectively one doctor blade carrier (70).

6. Single-pass inkjet printer (1) according to one of claims 2 to 5,
**characterized in**
**that** the or each doctor blade (65) is adjustably guided on the respective doctor blade carrier (70) in the Z direction between a cleaning position (R) and a distance position (A), and that a doctor blade adjusting device (67) is comprised for adjusting respectively one doctor blade (65) between the cleaning position (R) and the distance position (A).

7. Single-pass inkjet printer (1) according to claim 6,
**characterized in**
**that** the or each doctor blade (65) is positively guided in the cleaning position (R) along a first guide track (77), in particular extending in the X direction, and in the spaced-apart position (A) along a second guide track (78), in particular extending in the X direction, wherein the first guide track (77) and the second guide track (78) are connected to one another via a connecting section (80), and the respective doctor blade positioning device (67) are designed for switchable determining of the guide track (77, 78) taken.

8. Single-pass inkjet printer (1) according to claim 7,
**characterized in**
**that** the or each doctor blade (65) is guided in the first guide track (77) and in the second guide track (78) by means of an engagement element (74), and in that the doctor blade positioning device (67) comprises a magnet element (81) acting on the respective engagement element (74) in the connecting section (80).

9. Single-pass inkjet printer (1) according to one of the preceding claims,
**characterized in**
**that** in addition a maintenance region (45) is comprised offset in the X direction with respect to the storage region (40), in which maintenance region (45) the print head modules (6) is placeable in a respective maintenance position (50) substantially standing upright in the Z direction and can be reversibly inserted and removed along the Z direction.

10. Single-pass inkjet printer (1) according to claim 9,
**characterized in**
**that** the storage region (40), for the or each print head module (6) respectively, provides a storage device (54), which storage device (54) can be displaced in the X direction and in which a placed print head module (6) assumes its storage position (49), wherein the protective cover (53) is a part of the storage device (54) and that the storage region (40) and the maintenance region (45) can be coupled in such a way that the or each storage device (54) with a placed print head module (6) can be displaced in the Z-direction from the storage region (40) onto the maintenance region (45).

11. Single-pass inkjet printer (1) according to claim 10,
**characterized in**
**that** the storage region (40) and the maintenance region (45), respectively, have guide elements (57) for guiding the or each storage device (54), it being possible for the guide elements (57) of the storage region (40) and the guide elements (57) of the maintenance region (45) to be coupled to one another in order to form a displacement path (60), which is continuous in the X direction.

12. Single-pass inkjet printer (1) according to claim 10 or 11,
**characterized in**
**that** the maintenance region (45) is designed as a mobile maintenance cart (51).

13. Single-pass inkjet printer (1) according to one of claims 10 to 12,
**characterized in**
**that** the maintenance region (45) comprises a stop buffer (63) and a locking element for one or each retracted storage device (54).

## Revendications

1. Imprimante à jet d'encre à passage unique (1) avec un chemin de roulement (3) pour le guidage d'un médium d'impression dans une direction Y et avec une pluralité de modules de tête d'impression (6) disposés les uns derrière les autres dans une direction Y, lesdits modules de tête d'impression (6) s'étendant respectivement avec une pluralité de têtes d'impression (14) dans la direction X transversalement sur le chemin de roulement (3), et avec une zone d'impression (2), les modules de tête d'impression (6) pouvant être montés dans une position d'impression respective (47) sensiblement verticalement dans une direction Z, en plus de la zone d'impression (2), étant comprise une zone de dépôt (40), qui est décalée dans la direction X ou dans la direction Y par rapport à la zone d'impression (2), et dans laquelle une zone de dépôt (40) un certain nombre de modules de tête d'impression (6) peuvent être montés dans une position de dépôt respective (49) sensiblement verticalement dans la direction Z, les têtes d'impression (14) de modules de tête d'impression (6) étant placés dans la position de dépôt (49) sont logées dans un couvercle de protection (53),
**caractérisée en ce**
- **que** les modules de tête d'impression (6) peuvent être placés de manière réversible dans leur position d'impression respective (47) en étant insérés sensiblement dans la direction Z et peuvent être retirés de leur position d'impression respective (47) en étant soulevés sensiblement dans la direction Z, et
- **que** les modules de tête d'impression (6) peuvent être placés de manière réversible dans leur position de dépôt respective (49) en étant insérés sensiblement dans la direction Z et peuvent être retirés de leur position de dépôt respective (49) en étant soulevés sensiblement dans la direction Z.

2. Imprimante à jet d'encre à passage unique (1) selon la revendication 1,
**caractérisée en ce**
**qu'**un dispositif de nettoyage (64) est disposé dans la zone de dépôt (40), lequel dispositif de nettoyage (64) comprend un certain nombre de supports de racle (70) associés respectivement à une position de dépôt (49), en particulier déplaçables dans la direction X, qui portent respectivement un certain nombre de racles (65).

3. Imprimante à jet d'encre à passage unique (1) selon la revendication 2,
**caractérisée en ce**
**que**, sur le ou chaque support de racle (70), il est associé exactement une racle (65) à chaque tête d'impression (14) d'un module de tête d'impression (6) placé.

4. Imprimante à jet d'encre à passage unique (1) selon la revendication 2 ou 3,
**caractérisée en ce**
**que** le dispositif de nettoyage (64) comprend un dispositif d'entraînement (87) pour déplacer un ou chaque support de racle (70), en particulier le long de la direction X.

5. Imprimante à jet d'encre à passage unique (1) selon la revendication 4,
**caractérisée en ce**
**que** le dispositif de nettoyage (64) comprend, à chaque position de dépôt (49), une unité d'entraînement pour déplacer respectivement un support de racle (70).

6. Imprimante à jet d'encre à passage unique (1) selon l'une des revendications 2 à 5,
**caractérisée en ce**
**que** la ou chaque racle (65) est guidée sur le support de racle respectif (70) de manière réglable dans la direction Z entre une position de nettoyage (R) et une position d'écartement (A), et qu'un dispositif de réglage de racle (67) est compris pour le réglage d'une racle respective (65) entre la position de nettoyage (R) et la position d'écartement (A).

7. Imprimante à jet d'encre à passage unique (1) selon la revendication 6,
**caractérisée en ce**
**que** la ou chaque racle (65) est guidée à force dans la position de nettoyage (R) le long d'un premier chemin de guidage (77), s'étendant en particulier dans la direction X, et dans la position d'écartement (A) le long d'un deuxième chemin de guidage (78), s'étendant en particulier dans la direction X, le premier chemin de guidage (77) et le deuxième chemin de guidage (78) étant reliées l'une à l'autre par une section de connexion (80), et le dispositif de positionnement de racle (67) respectif étant conçu pour une fixation commutable du chemin de guidage (77, 78) occupé.

8. Imprimante à jet d'encre à passage unique (1) selon la revendication 7,
**caractérisée en ce**
**que** la ou chaque racle (65) est guidée au moyen d'un élément d'engagement (74) dans le premier chemin de guidage (77) et dans le deuxième chemin de guidage (78), et que le dispositif de positionnement de racle (67) comprend un élément magnétique (81) agissant sur l'élément d'engagement (74) respectif dans la section de connexion (80).

9. Imprimante à jet d'encre à passage unique (1) selon l'une des revendications précédentes,
**caractérisée en ce**
**que**, en outre, une zone de maintenance (45) décalée dans la direction X par rapport à la zone de dépôt (40) est comprise, dans laquelle les modules de tête d'impression (6), dans une position de maintenance (50) respective, peuvent être insérés et retirés de manière réversible sensiblement verticalement dans la direction Z et le long de la direction Z.

10. Imprimante à jet d'encre à passage unique (1) selon la revendication 9,
**caractérisée en ce**
**que** la zone de dépôt (40) pour le ou chaque module de tête d'impression (6) prévoit respectivement un dispositif de dépôt (54) déplaçable dans la direction X, dans laquelle un module de tête d'impression (6) placé prend sa position de dépôt (49), le couvercle de protection (53) faisant partie du dispositif de dépôt (54), et que la zone de dépôt (40) et la zone de maintenance (45) peuvent être couplées de telle sorte que le ou chaque dispositif de dépôt (54) avec le module de tête d'impression (6) placé peut être déplacé dans la direction Z de la zone de dépôt (40) sur la zone de maintenance (45).

11. Imprimante à jet d'encre à passage unique (1) selon la revendication 10,
**caractérisée en ce**
**que** la zone de dépôt (40) et la zone maintenance (45) comprennent respectivement des éléments de guidage (57) pour guider le ou chaque dispositif de dépôt (54), les éléments de guidage (57) de la zone de dépôt (40) et les éléments de guidage (57) de la zone maintenance (45) pouvant être couplés les uns aux autres pour former un chemin de déplacement (60) continu dans la direction X.

12. Imprimante à jet d'encre à passage unique (1) selon la revendication 10 ou 11,
**caractérisée en ce**
**que** la zone de maintenance (45) est conçue comme un chariot de maintenance mobile (51).

13. Imprimante à jet d'encre à passage unique (1) selon l'une des revendications 10 à 12,
**caractérisée en ce**
**que** la zone de maintenance (45) comprend, pour un ou chaque dispositif de dépôt (54) rentré, un tampon de butée (63) et un élément de fixation.
